# EUROPÄISCHE PATENTSCHRIFT

(11) **EP 2 987 429 B1**
(45) Veröffentlichungstag und Bekanntmachung des Hinweises auf die Patenterteilung: **07.09.2016**
(21) Anmeldenummer: 14181579.5
(22) Anmeldetag: 20.08.2014
(51) Int. Cl.: A47C 17/84

(54) **Vertikal bewegliche Hubbett-Vorrichtung**
Vertically movable lifting bed device
Dispositif de lit pavillon mobile verticalement

(43) Veröffentlichungstag der Anmeldung: 24.02.2016
(73) Patentinhaber: Alu-Line Metallbearbeitungs GmbH, 88348 Bad Saulgau (DE)
(72) Erfinder: Sigmund, Ernst, D-88371 Ebersbach-Musbach (DE)
(74) Vertreter: Kiessling, Christian

(56) Entgegenhaltungen:
- DE-A1- 3 827 300
- FR-A1- 2 720 243
- JP-A- H0 380 810

## Beschreibung

Die Erfindung betrifft eine Hubbett-Vorrichtung mit einem Bettrahmen, der mittels einer Verstelleinrichtung reversibel von einem ersten Niveau auf ein zweites Niveau förderbar ist.

Solche Hubbett-Vorrichtungen sind im Allgemeinen bekannt. Die DE 38 27 300 A1 offenbart eine Hubbett-Vorrichtung nach dem Oberbegriff des Anspruchs 1.

Hubbett-Vorrichtungen der eingangs genannten Art werden im Stand der Technik insbesondere in den Kabinen größerer Fahrzeuge zu Wasser, Land und Luft verwendet. Die bekannten Bett-Vorrichtungen weisen indes den Nachteil auf, dass ein herkömmlicher Expansionsmechanismus zum Fördern eines Bettrahmens aus einer Stauposition in eine Nutzposition keine Möglichkeit enthält, genaue Vorgaben bezüglich des Ausmaßes einer vertikalen Bewegung und Arretieren auf vorgegebenem vertikalen Niveau eines Hubbettes zu geben. Die Ursache obigen Nachteils ist darin zu sehen, dass die herkömmlichen Expansionsmechanismen in der Regel Schwenkelemente enthalten, die bei Bewegung eines Bettrahmens aus einer Stauposition in eine Nutzposition eine Schwenkbewegung um eine fixe Achse ausführen, so dass einer erwünschten senkrechten Hubbewegung eine horizontale Bewegungskomponente in durch die Konstruktion festgelegter, streng vorgegebener Weise überlagert ist.

Daher ist ein notwendiger Stauraum für ein herkömmliches Hubbett größer als bei einem Hubbett, dessen allein vertikale Bewegungskomponente genau vorgebbar ist.

Aufgabe der Erfindung ist es deshalb, eine Hubbett-Vorrichtung zu schaffen, deren Hubbewegung aus einer Stauposition in Nutzpositionen unterschiedlicher Niveaus in allein vertikaler Bewegungsrichtung durchführbar ist.

Für eine Vorrichtung der eingangs genannten Art wird diese Aufgabe erfindungsgemäß dadurch gelöst, dass die Verstelleinrichtung eine Trägerplattform enthält, an der ein entlang einer linearen Führungseinrichtung beweglich gelagerter Führungsschlitten sowie eine ein linear verschiebbares Stellglied aufweisende Hubeinrichtung angebracht ist, wobei das freie Endes des Stellgliedes mit mindestens einem an dem Führungsschlitten gelagerten Rollenblock verbunden ist.

Bevorzugte Ausführungsformen der Erfindung sind Gegenstand der Unteransprüche.

Bei der erfindungsgemäßen Vorrichtung wird durch die Merkmalskombination, dass die Verstelleinrichtung eine Trägerplattform enthält, an der ein entlang einer linearen Führungseinrichtung beweglich gelagerter Führungsschlitten sowie eine ein linear verschiebbares Stellglied aufweisende Hubeinrichtung angebracht ist, wobei das freie Ende des Stellgliedes mit mindestens einem an dem Führungsschlitten gelagerten Rollenblock verbunden ist, erreicht, dass genaue Vorgaben bezüglich des Ausmaßes einer allein vertikalen Bewegung eines Hubbettes ermöglicht ist und dabei auch ein Arretieren eines Hubbettes auf vorgegebenem vertikalen Niveau ermöglicht ist.

Die Trägerplattform ist vorzugsweise an dem Bettrahmen befestigt und ist dabei insbesondere in den Bettrahmen integriert, um eine kompakte Bauform des Bettrahmens und damit des insgesamten Hubbettes zu ermöglichen.

Gemäß einer weiteren bevorzugten Ausführungsform der erfindungsgemäßen Vorrichtung ist vorgesehen, dass der Rollenblock ausgebildet ist, um mindestens ein erstes und ein zweites Hubseil zu führen, wobei jedes Hubseil mit einem ersten Ende oberhalb einer zugeordneten Ecke der vier Ecken der Trägerplattform mit einem feststehenden Halterungselement fest verbunden ist und über eine Mehrzahl von Umlenkrollen sowie den Rollenblock mit dem anderen Ende mit der Trägerplattform verbunden ist.

Gemäß einer wichtigen bevorzugten Ausführungsform der erfindungsgemäßen Vorrichtung ist vorgesehen, dass das erste und das zweite Hubseil mit dem jeweils ersten Ende oberhalb sich gegenüberstehender Ecken der vier Ecken der Trägerplattform mit dem feststehenden Halterungselement fest verbunden sind und im Bereich der Trägerplattform aus entgegengesetzten Richtungen kommend antiparallel geführt sind, wobei für das zweite Hubseil eine zusätzliche Umlenkrolle vorgesehen ist, um das zweite Hubseil parallel zu dem ersten Hubseil zu führen. Die zusätzliche Umlenkrolle ist dabei vorzugsweise aber nicht notwendigerweise an der Trägerplattform verankert.

Im Einzelnen ist das erste Hubseil ausgehend von dem ersten Ende vorzugsweise erst um eine erste Umlenkrolle mit horizontaler Achse und im Nachgang um eine zweite Umlenkrolle mit vertikaler Achse geführt, um im weiteren Verlauf um den an dem Führungsschlitten gelagerten Rollenblock geführt zu sein. Die erste Umlenkrolle und die zweite Umlenkrolle können dabei an dem Bettrahmen gelagert sein.

Des Weiteren ist im Einzelnen das zweite Hubseil ausgehend von dem ersten Ende vorzugsweise erst um eine dritte Umlenkrolle mit horizontaler Achse geführt und im Nachgang um eine vierte Umlenkrolle mit vertikaler Achse und anschließend um eine fünfte Umlenkrolle mit vertikaler Achse geführt, um im weiteren Verlauf um den an dem Führungsschlitten gelagerte Rollenblock geführt zu sein. Die dritte Umlenkrolle und die vierte Umlenkrolle können dabei an dem Bettrahmen gelagert sein. Die fünfte Umlenkrolle ist indes vorzugsweise an dem Führungsschlitten gelagert.

Gemäß bevorzugter Ausführungsform der erfindungsgemäßen Vorrichtung sind ein drittes und ein viertes Hubseil vorgesehen, die entsprechend dem ersten und zweiten Hubseil angeordnet sind, um jeweils eine zugeordnete Ecke der vier Ecken der Trägerplattform an dem Halterungselement zu befestigen, wobei der Rollenblock ausgebildet ist, um auch das dritte und das vierte Hubseil zu führen.

Die Hubeinrichtung kann beispielsweise von einem elektrisch betriebenen Linearmotor gebildet sein, wobei das Stellglied von einem linear beweglichen Element des Linearmotors gebildet ist. Alternativ kann die Hubeinrichtung von einer Gasfeder oder einem Hydraulikelement gebildet sein, wobei das Stellglied von einem in einem Hohlzylinder der Gasfeder bzw. des Hydraulikelementes fluiddicht beweglich gelagerten Kolben gebildet ist.

Das Halterungselement kann beispielsweise von einer im Bereich einer Decke eines Wohnraumes angebrachten Deckenhalterung oder von einer im Bereich einer Seitenwand eines Wohnraumes angebrachten Wandhalterung gebildet sein.

Die Führungseinrichtung kann alternativ als Führungsschiene oder als Führungsprofil ausgebildet sein.

Die erfindungsgemäße Vorrichtung wird im Folgenden anhand einer bevorzugten Ausführungsform erläutert, die in den Figuren der Zeichnung dargestellt ist. Darin zeigen:
- Fig. 1: eine bevorzugte Ausführungsform einer insgesamten erfindungsgemäßen Hubbett-Vorrichtung in einer Ansicht von schräg oben;
- Fig.2: Details der in Figur 1 dargestellten bevorzugten Ausführungsform der erfindungsgemäßen Vorrichtung in einer Ansicht von schräg oben;
- Fig. 3: eine bevorzugte Ausführungsform einer insgesamten erfindungsgemäßen Hubbett-Vorrichtung in einer weiteren Ansicht von schräg oben.

Die in den Figuren 1 bis 3 dargestellte erfindungsgemäße Hubbett-Vorrichtung (100) enthält einen Bettrahmen 110, der mittels einer Verstelleinrichtung reversibel von einem ersten Niveau auf ein beliebig einstellbares zweites Niveau förderbar ist.

Die Verstelleinrichtung enthält eine an dem Bettrahmen 110 befestigte Trägerplattform 120, an der ein entlang einer linearen Führungseinrichtung 130 beweglich gelagerter Führungsschlitten 140 sowie eine ein linear verschiebbares Stellglied 150 aufweisende Hubeinrichtung 125 angebracht sind, wobei das freie Endes des Stellgliedes 150 mit einem an dem Führungsschlitten 140 gelagerten Rollenblock 160 verbunden ist.

Der Rollenblock 160 ist ausgebildet, um mindestens ein erstes 171 und ein zweites Hubseil172 zu führen, wobei jedes Hubseil 171, 172 mit einem ersten Ende oberhalb einer zugeordneten Ecke der vier Ecken der Trägerplattform 120 mit einem feststehenden Halterungselement 180 fest verbunden ist und über eine Mehrzahl von Umlenkrollen 191, 192, 193, 194 sowie den Rollenblock 160 mit dem anderen Ende mit der Trägerplattform 120 verbunden ist.

Das erste 171 und das zweite Hubseil 172 sind mit dem jeweils ersten Ende oberhalb sich gegenüberstehender Ecken der vier Ecken der Trägerplattform 120 mit dem feststehenden Halterungselement 180 fest verbunden und im Bereich der Trägerplattform 120 aus entgegengesetzten Richtungen kommend antiparallel geführt, wobei für das zweite Hubseil 172 eine zusätzliche Umlenkrolle 195 vorgesehen ist, um das zweite Hubseil 172 parallel zu dem ersten Hubseil 171 zu führen. Die zusätzliche Umlenkrolle 195 ist dabei an der Trägerplattform 120 verankert.

Das erste Hubseil 171 ist ausgehend von dem ersten Ende erst um eine erste Umlenkrolle 191 mit horizontaler Achse und im Nachgang um eine zweite Umlenkrolle 192 mit vertikaler Achse geführt, um im weiteren Verlauf um den an dem Führungsschlitten 140 gelagerten Rollenblock 160 geführt zu sein. Die erste Umlenkrolle 191 und die zweite Umlenkrolle 192 sind dabei an dem Bettrahmen 110 befestigt.

Das zweite Hubseil 172 ist ausgehend von dem ersten Ende erst um eine dritte Umlenkrolle 193 mit horizontaler Achse geführt und im Nachgang um eine vierte Umlenkrolle 194 mit vertikaler Achse und anschließend um eine fünfte Umlenkrolle 195 mit vertikaler Achse geführt, um im weiteren Verlauf um den an dem Führungsschlitten 140 gelagerte Rollenblock 160 geführt zu sein. Die dritte Umlenkrolle 193 und die vierte Umlenkrolle 194 sind dabei an dem Bettrahmen 110 befestigt, und die fünfte Umlenkrolle 195 ist an dem Führungsschlitten 140 befestigt.

Ein drittes und ein viertes Hubseil sind vorgesehen, die entsprechend dem ersten 171 und zweiten Hubseil 172 angeordnet sind, um jeweils eine zugeordnete Ecke der vier Ecken der Trägerplattform 120 an dem Halterungselement 180 zu befestigen, wobei der Rollenblock 160 ausgebildet ist, um auch das dritte und das vierte Hubseil zu führen.

Die Hubeinrichtung 125 ist von einer Gasfeder gebildet, wobei das Stellglied 150 von einem in einem Hohlzylinder der Gasfeder gasdicht beweglich gelagerten Kolben gebildet ist.

Das Halterungselement 180 ist von einer im Bereich einer Decke eines Wohnraumes angebrachten Deckenhalterung gebildet.

Des Weiteren ist die Führungseinrichtung 130 als Führungsschiene ausgebildet.

Das oben erläuterte Ausführungsbeispiel der Erfindung dient lediglich dem Zweck eines besseren Verständnisses der durch die Ansprüche vorgegebenen erfindungsgemäßen Lehre, die als solche durch das Ausführungsbeispiel nicht eingeschränkt ist.

## Patentansprüche

1. Hubbett-Vorrichtung (100) mit einem Bettrahmen (110), der mittels einer Verstelleinrichtung reversibel von einem ersten Niveau auf ein zweites Niveau förderbar ist, wobei die Verstelleinrichtung mit einer Trägerplattform (120) versehen ist, **dadurch gekennzeichnet, dass** an der Trägerplattform (120) ein entlang einer linearen Führungseinrichtung (130) beweglich gelagerter Führungsschlitten (140) sowie eine ein linear verschiebbares Stellglied (150) aufweisende Hubeinrichtung (125) angebracht ist, wobei das freie Ende des Stellgliedes (150) mit mindestens einem an dem Führungsschlitten (140) gelagerten Rollenblock (160) verbunden ist.

2. Vorrichtung nach Anspruch 1, **dadurch gekennzeichnet, dass** die Trägerplattform (120) an dem Bettrahmen (110) befestigt ist.

3. Vorrichtung nach Anspruch 2, **dadurch gekennzeichnet, dass** die Trägerplattform (120) in den Bettrahmen (110) integriert ist.

4. Vorrichtung nach einem der vorhergehenden Ansprüche, **dadurch gekennzeichnet, dass** der Rollenblock (160) ausgebildet ist, um mindestens ein erstes (171) und ein zweites Hubseil (172) zu führen, wobei jedes Hubseil (171, 172) mit einem ersten Ende oberhalb einer zugeordneten Ecke der vier Ecken der Trägerplattform (120) mit einem feststehenden Halterungselement (180) fest verbunden ist und über eine Mehrzahl von Umlenkrollen (191, 192, 193, 194) sowie den Rollenblock (160) mit dem anderen Ende mit der Trägerplattform (120) verbunden ist.

5. Vorrichtung nach Anspruch 4, **dadurch gekennzeichnet, dass** das erste (171) und das zweite Hubseil (172) mit dem jeweils ersten Ende oberhalb sich gegenüberstehender Ecken A, B der vier Ecken der Trägerplattform (120) mit dem feststehenden Halterungselement (180) fest verbunden sind und im Bereich der Trägerplattform (120) aus entgegengesetzten Richtungen kommend antiparallel geführt sind, wobei für das zweite Hubseil (172) eine zusätzliche Umlenkrolle (195) vorgesehen ist, um das zweite Hubseil (172) parallel zu dem ersten Hubseil (171) zu führen.

6. Vorrichtung nach Anspruch 5, **dadurch gekennzeichnet, dass** die zusätzliche Umlenkrolle (195) an der Trägerplattform (120) verankert ist.

7. Vorrichtung nach Anspruch 4, **dadurch gekennzeichnet, dass** das erste Hubseil (171) ausgehend von dem ersten Ende erst um eine erste Umlenkrolle (191) mit horizontaler Achse und im Nachgang um eine zweite Umlenkrolle (192) mit vertikaler Achse geführt ist, um im weiteren Verlauf um den an dem Führungsschlitten (140) gelagerten Rollenblock (160) geführt zu sein.

8. Vorrichtung nach Anspruch 7, **dadurch gekennzeichnet, dass** die erste Umlenkrolle (191) und die zweite Umlenkrolle (192) an dem Bettrahmen (110) gelagert sind.

9. Vorrichtung nach einem der Ansprüche 7 und 8, **dadurch gekennzeichnet, dass** das zweite Hubseil (172) ausgehend von dem ersten Ende erst um eine dritte Umlenkrolle (193) mit horizontaler Achse geführt ist und im Nachgang um eine vierte Umlenkrolle (194) mit vertikaler Achse und anschließend um eine fünfte Umlenkrolle (195) mit vertikaler Achse geführt ist, um im weiteren Verlauf um den an dem Führungsschlitten (140) gelagerten Rollenblock (160) geführt zu sein.

10. Vorrichtung nach Anspruch 9, **dadurch gekennzeichnet, dass** die dritte Umlenkrolle (193) und die vierte Umlenkrolle (194) an dem Bettrahmen (110) gelagert sind und die fünfte Umlenkrolle (195) an dem Führungsschlitten (140) gelagert ist.

11. Vorrichtung nach einem der vorhergehenden Ansprüche, **dadurch gekennzeichnet, dass** ein drittes und ein viertes Hubseil A', B' vorgesehen sind, die entsprechend dem ersten (171) und zweiten Hubseil (172) angeordnet sind, um jeweils eine zugeordnete Ecke der vier Ecken der Trägerplattform (120) an dem Halterungselement (180) zu befestigen, wobei der Rollenblock (160) ausgebildet ist, um auch das dritte und das vierte Hubseil zu führen.

12. Vorrichtung nach einem der Ansprüche 1 bis 11, **dadurch gekennzeichnet, dass** die Hubeinrichtung (125) von einem elektrisch betriebenen Linearmotor gebildet ist, wobei das Stellglied (150) von einem linear beweglichen Element des Linearmotors gebildet ist.

13. Vorrichtung nach einem der Ansprüche 1 bis 11, **dadurch gekennzeichnet, dass** die Hubeinrichtung (125) von einer Gasfeder gebildet ist, wobei das Stellglied (150) von einem in einem Hohlzylinder der Gasfeder gasdicht beweglich gelagerten Kolben gebildet ist.

14. Vorrichtung nach einem der Ansprüche 2 bis 13, **dadurch gekennzeichnet, dass** das Halterungselement (125) von einer im Bereich einer Decke eines Wohnraumes angebrachten Deckenhalterung gebildet ist.

15. Vorrichtung nach einem der Ansprüche 2 bis 13, **dadurch gekennzeichnet, dass** das Halterungselement (180) von einer im Bereich einer Seitenwand eines Wohnraumes angebrachten Wandhalterung gebildet ist.

16. Vorrichtung nach einem der Ansprüche 1 bis 15, **dadurch gekennzeichnet, dass** die Führungseinrichtung (130) als Führungsschiene ausgebildet ist.

17. Vorrichtung nach einem der Ansprüche 1 bis 15, **dadurch gekennzeichnet, dass** die Führungseinrichtung (130) als Führungsprofil ausgebildet ist.

## Claims

1. A folding bed device 100 having a bed frame 110 that is rendered transportable from a first level to a second level and vice versa by means of adjustment means, wherein the adjustment means are provided with a supporting platform 120, **characterized in that** on the supporting platform 120 there is mounted a guide carriage 140 mounted for movement along linear guide means 130 and also a lifting device 125 exhibiting a linearly displaceable controller 150, wherein the free end of the controller 150 is connected to at least one roller block 160 mounted on the guide carriage 140.

2. A device as claimed in claim 1, **characterized in that** the supporting platform 120 is attached to the bed frame 110.

3. A device as claimed in claim 2, **characterized in that** the supporting platform 120 is integrated with the bed frame 110.

4. A device as claimed in any one of the previous claims, **characterized in that** the roller block 160 is formed so as to guide at least one first 171 hoisting rope 172 and a second hoisting rope 172, wherein each hoisting rope (171, 172) is firmly attached to a stationary mounting element 180 having a first end above an assigned corner of the four corners 172 of the supporting platform 120 and is connected at the other end to the supporting platform 120 via a plurality of pulleys (191, 192, 193, 194) and the roller block 160.

5. A device as claimed in claim 4, **characterized in that** the first (171) hoisting rope (172) and the second hoisting rope (172) are at their first ends firmly attached to the stationary mounting element (180) above opposing corners (172) A, B of the four corners (172) of the supporting platform (120) and are guided in an antiparallel manner from opposite directions in the region of the supporting platform (120), wherein for the second hoisting rope (172) there is provided an additional idler pulley (195) so as to guide the second hoisting rope (172) so as to be parallel to the first hoisting rope (171).

6. A device as claimed in claim 5, **characterized in that** the additional idler pulley (195) is anchored to the supporting platform (120).

7. A device as claimed in claim 4, **characterized in that** the first hoisting rope (171), starting from its first end, is first guided around a first idler pulley (191) having a horizontal axis and is subsequently guided around a second idler pulley (192) having a vertical axis so as to be finally guided around the roller block (160) mounted on the guide carriage (140).

8. A device as claimed in claim 7, **characterized in that** the first idler pulley (191) and the second idler pulley (192) are mounted on the bed frame (110).

9. A device as claimed in any one of claims 7 and 8, **characterized in that** the second hoisting rope (172), as regarded from its first end, is first guided around a third idler pulley (193) having a horizontal axis and is subsequently guided around a fourth idler pulley (194) having

10. A device as claimed in claim 9, **characterized in that** the third idler pulley (193) and the fourth idler pulley (194) are mounted on the bed frame (110) and the fifth idler pulley (195) is mounted on the guide carriage (140).

11. A device as claimed in any one of the previous claims, **characterized in that** a third hoisting rope A' and a fourth hoisting rope B' are provided which are disposed in a manner corresponding to the first hoisting robe (171) and the second hoisting rope (172) so as in each case to fix an assigned corner of the four corners (172) of the supporting platform (120) to the mounting element (180), wherein the roller block (160) is formed so as likewise to guide the third hoisting rope and the fourth hoisting rope.

12. A device as claimed in any one of claims 1 to 11, **characterized in that** the lifting device (125) is in the form of an electrically driven linear motor, the controller (150) being in the form of a linearly displaceable element of the linear motor.

13. A device as claimed in any one of claims 1 to 11, **characterized in that** the lifting device (125) is in the form of a gas compression spring, wherein the controller (150) is in the form of a piston mounted for gas-tight movement in a hollow cylinder of the gas compression spring.

14. A device as claimed in any one of claims 2 to 13, **characterized in that** the mounting element (125) is in the form of a ceiling mount attached in the region of a ceiling of a room.

15. A device as claimed in any one of claims 2 to 13, **characterized in that** the mounting element (180) is in the form of a wall mount attached in the region of a side wall of a room.

16. A device as claimed in any one of claims 1 to 15, **characterized in that** the guide means (130) are in the form of a guide rail.

17. A device as claimed in any one of claims 1 to 15, **characterized in that** the guide means (130) are in the form of a guide strip.

## Revendications

1. Dispositif de lit escamotable (100) comportant un cadre de lit (110) réversiblement déplaçable d'un premier niveau à un deuxième niveau au moyen d'un équipement de transposition, l'équipement de transposition étant pourvu d'une plate-forme de support (120), **caractérisé en ce que**, sur la plate-forme de support (120), un chariot de guidage (140) monté mobile le long d'un équipement linéaire de guidage (130) ainsi qu'un équipement de levage (125) comportant un actionneur (150) linéairement coulissant est installé, l'extrémité libre de l'actionneur (150) étant reliée à au moins un bloc de rouleaux (160) monté sur le chariot de guidage (140).

2. Dispositif selon la revendication 1, **caractérisé en ce que** la plate-forme de support (120) est fixée au cadre de lit (110).

3. Dispositif selon la revendication 2, **caractérisé en ce que** la plate-forme de support (120) est intégrée dans le cadre de lit (110).

4. Dispositif selon une des revendications précédentes, **caractérisé en ce que** le bloc de rouleaux (160) est conçu pour guider au moins un premier (171) et un deuxième câble de levage (172), chaque câble de levage (171, 172) étant, par une première extrémité située au-dessus d'un angle associé des quatre angles de la plate-forme de support (120), relié à demeure avec un élément d'attache (180) fixe, et étant, par l'intermédiaire d'une pluralité de rouleaux de renvoi (191, 192, 193, 194) ainsi que par le bloc de rouleaux (160), relié par l'autre extrémité avec la plate-forme de support (120).

5. Dispositif selon la revendication 4, **caractérisé en ce que** le premier (171) et le deuxième câble de levage (172) sont, par la première extrémité respective située au-dessus d'angles A, B se faisant face des quatre angles de la plate-forme de support (120), reliés à demeure avec l'élément d'attache (180) fixe, et sont, dans la zone de la plate-forme de support (120), guidés antiparallèlement depuis des directions opposées, cependant que, pour le deuxième câble de levage (172), un rouleau supplémentaire de renvoi (195) est prévu afin de guider le deuxième câble de levage (172) parallèlement au premier câble de levage (171).

6. Dispositif selon la revendication 5, **caractérisé en ce que** le rouleau supplémentaire de renvoi (195) est ancré dans la plate-forme de support (120).

7. Dispositif selon la revendication 4, **caractérisé en ce que** le premier câble de levage (171) est, depuis la première extrémité, guidé d'abord autour d'un premier rouleau de renvoi (191) à axe horizontal, puis autour d'un deuxième rouleau de renvoi (192) à axe vertical, pour être ensuite guidé autour du bloc de rouleaux (160) monté sur le chariot de guidage (140).

8. Dispositif selon la revendication 7, **caractérisé en ce que** le premier rouleau de renvoi (191) et le deuxième rouleau de renvoi (192) sont montés sur le cadre de lit (110).

9. Dispositif selon une des revendications 7 et 8, **caractérisé en ce que** le deuxième câble de levage (172) est, depuis la première extrémité, guidé d'abord autour d'un troisième rouleau de renvoi (193) à axe horizontal, puis autour d'un quatrième rouleau de renvoi (194) à axe vertical, et est ensuite guidé autour d'un cinquième rouleau de renvoi (195) à axe vertical, pour être ensuite guidé autour du bloc de rouleaux (160) monté sur le chariot de guidage (140).

10. Dispositif selon la revendication 9, **caractérisé en ce que** le troisième rouleau de renvoi (193) et le quatrième rouleau de renvoi (194) sont montés sur le cadre de lit (110) et **en ce que** le cinquième rouleau de renvoi (195) est monté sur le chariot de guidage (140).

11. Dispositif selon une des revendications précédentes, **caractérisé en ce qu'**un troisième et un quatrième câble de levage A', B' sont prévus, lesquels sont agencés en fonction du premier (171) et du deuxième câble de levage (172) afin de fixer respectivement à l'élément d'attache (180) un angle associé des quatre angles de la plate-forme de support (120), le bloc de rouleaux (160) étant conçu pour guider aussi le troisième et le quatrième câble de levage.

12. Dispositif selon une des revendications de 1 à 11, **caractérisé en ce que** l'équipement de levage (125) est constitué par un moteur linéaire à entraînement électrique, l'actionneur (150) étant constitué par un élément linéairement mobile du moteur linéaire.

13. Dispositif selon une des revendications de 1 à 11, **caractérisé en ce que** l'équipement de levage (125) est constitué par un ressort à gaz, l'actionneur (150) étant constitué par un piston monté mobile de manière étanche au gaz dans un cylindre creux du ressort à gaz.

14. Dispositif selon une des revendications de 2 à 13, **caractérisé en ce que** l'élément d'attache (125) est constitué par une attache plafond installée dans la zone d'un plafond d'une pièce d'habitation.

15. Dispositif selon une des revendications de 2 à 13, **caractérisé en ce que** l'élément d'attache (180) est constitué par une attache murale installée dans la zone d'un mur latéral d'une pièce d'habitation.

16. Dispositif selon une des revendications de 1 à 15, **caractérisé en ce que** l'équipement de guidage (130) est réalisé sous forme de rail de guidage.

17. Dispositif selon une des revendications de 1 à 15, **caractérisé en ce que** l'équipement de guidage (130) est réalisé sous forme de profilé de guidage.
